# EUROPÄISCHE PATENTSCHRIFT

(11) **EP 0 663 480 B1**
(45) Veröffentlichungstag und Bekanntmachung des Hinweises auf die Patenterteilung: **27.08.1997**
(21) Anmeldenummer: 94103227.8
(22) Anmeldetag: 03.03.1994
(51) Int. Cl.: E03D 11/14

(54) **Sanitärinstallationssystem**
Sanitary installation system
Système d'installation sanitaire

(30) Priorität: 31.12.1993 DE 4345049
(43) Veröffentlichungstag der Anmeldung: 19.07.1995
(73) Patentinhaber: E. MISSEL GmbH, D-70337 Stuttgart (DE)
(72) Erfinder:
(74) Vertreter: Finsterwald, Manfred, Dipl.-Ing., Dipl.-Wirtsch.-Ing.

(56) Entgegenhaltungen:
- EP-A- 0 243 642
- EP-A- 0 480 296
- FR-A- 2 530 747
- BOUWWERELD, Bd. 74,Nr. 5, März 1978 Seite 65 'Geluiden afkomstig van installaties'

## Beschreibung

Die Erfindung betrifft ein Sanitärinstallationssystem nach dem Oberbegriff des Anspruchs 1.

Derartige aus der EP-A-0 480 296 bekannte Vorrichtungen werden beispielsweise verwendet, um wandseitig befestigbare WCs, Bidets, Urinale, Waschtische und dergleichen fest mit einer Wand zu verbinden.

Nachteilig an den bekannten Vorrichtungen ist, daß die mit der Benutzung der wandseitig angebrachten Einrichtungen verbundenen Betätigungs-, Betriebs- und Nutzergeräusche von der Einrichtung nach außen dringen, wodurch sich innerhalb derjenigen Wohneinheit, in der die Einrichtung benutzt wird und vor allem auch in benachbarten Wohneinheiten eine unerwünscht starke Geräuschbelästigung ergibt und damit auch gegen bestehende Bestimmungen verstoßen wird.

Weiterhin ist es von Nachteil, daß die Systeme oftmals nur umständlich und unter Verwendung einer Vielzahl von Einzelteilen zu montieren sind, um die geforderten akustischen Normative einhalten zu können.

Die eingangs genannte EP-A-0 480 296 beschreibt ein schalldämmendes Mineralfaserbett, in das sämtliche schallerzeugende Installationsbauteile eingebaut werden. Die Rohrleitungen werden zusätzlich durch schallisolierende Ringe in ihren Rohrschellen schalldämmend gelagert. Der Abwasseranschlußbogen eines jeden Installationsblocks wird mit allseitigem Spiel gegenüber dem nach unten projizierten Umriß des Installationsblocks in den Montagehohlraum eingebaut und in einer Rohrschelle mittels eines schallisolierenden Ringes schalldämmend gehalten. Zwischen den Installationsblöcken erstrecken sich Kanalkörper, in welchen die die Abwasseranschlußbögen verbindenden Abwasserleitungen in einem schalldämmenden Mineralfaserbett angeordnet sind.

Es ist die Aufgabe der Erfindung, ein Sanitärinstallationssystem mit schalldämmenden Eigenschaften zu schaffen, welches sich in Verbindung mit herkömmlichen sanitärtechnischen Einrichtungen und Gegenständen zur nachträglichen Montage, insbesondere auch auf Baustellen eignet.

Die Lösung dieser Aufgabe erfolgt durch die Merkmale des Patentanspruchs 1.

Durch das erfindungsgemäß vorgesehene, die sanitärtechnische Einrichtung umgebende schalldämmende Material wird erreicht, daß der bei Betrieb und Betätigung der sanitärtechnischen Einrichtung entstehende Schall, insbesondere der entstehende Körperschall nicht ungehindert in den Baukörper dringen kann, sondern durch die Vorsehung des schalldämmenden Materials gedämmt wird. Die Stärke der Dämmwirkung ist dabei abhängig von der Art des schalldämmenden Materials, von dessen Dicke und von der Größe desjenigen Bereichs der sanitärtechnischen Einrichtung, welcher mit schalldämmendem Material umgeben ist. Besonders vorteilhaft ist es in diesem Zusammenhang, wenn die sanitärtechnische Einrichtung allseitig mit schalldämmendem Material umgeben ist.

Durch die erfindungsgemäße Ausbildung eines Sanitärinstallationssystems läßt sich demzufolge die bei Betrieb und Betätigung einer sanitärtechnischen Einrichtung entstehende Geräuschbelästigung stark verringern. Insbesondere kann ein Sanitärinstallationssystem so ausgebildet werden, daß Vorschriften und Bestimmungen bezüglich der in Wohneinheiten zulässigen Geräuschbelästigungen eingehalten werden können.

Ein Sanitärinstallationssystem der erläuterten Art wird mit einfachen und damit auch wirtschaftlichen Mitteln so ausgebildet, daß die bestehenden Bestimmungen hinsichtlich der Schalldämmung eingehalten werden, und dies wird überraschenderweise gemäß der Erfindung bereits dadurch erreicht, daß die die Geräuschquellen darstellenden Einheiten, wie zum Beispiel Spülkästen, mit einem taschen- oder sackartig ausgebildeten schalldämmenden Material umschlossen werden, so daß dieses Material auch zwischen der Geräuschquelle und den zugeordneten Halteeinheiten, zum Beispiel dem jeweiligen Halterahmen, gelegen ist. Die entsprechenden Befestigungselemente müssen nur noch mittels einfacher Maßnahmen, zum Beispiel durch Zwischenlegen von weichem Material, schalldämmend ausgeführt werden.

Auf diese Weise läßt sich auch eine Umrüstung bereits vorhandener Kompakteinheiten ohne Schwierigkeiten durchführen, da es in diesem Fall lediglich erforderlich ist, das bei derartigen Kompakteinheiten im Regelfall zur Schwitzwasserdämmung vorgesehene relativ harte, beispielsweise aus Polyurethanschaum bestehende Dämmaterial zwischen der Geräuschquelle, zum Beispiel dem Spülkasten, und Rahmen zu entfernen und unter Ausnutzung des dabei gewonnenen Raumes zwischen Geräuschquelle und Halterung die Geräuschquelle mit dem weichen, körperschalldämmenden Material zu ummanteln und dann die so körperschallgedämmte Einheit wieder mit der Halterung zu verbinden, und zwar vorzugsweise unter Verwendung schalldämmender Zwischenelemente, die die notwendige Schallentkopplung erbringen.

Handelt es sich bei dem Sanitärinstallationssystem um eine Anordnung mit zugehörigen Rohrleitungen, wie zum Beispiel im Falle einer WC-Einheit, so ist es wesentlich, daß diese Rohre zumindest in dem Bereich, in dem sie von Befestigungsorganen, wie zum Beispiel Schellen, umschlossen werden, ebenfalls eine Ummantelung mit schalldämmendem Material aufweisen, das dann zwischen der Befestigungsschelle und der Rohrwandung gelegen ist und keiner unzulässigen Pressung unterliegt, wozu die entsprechenden Schellen gegebenenfalls mit geeigneten Spannbegrenzungsanschlägen versehen sein können. Diese für die angestrebte Körperschalldämmung wesentliche Ausgestaltung der Rohrhalterung kann auch nachträglich bei bestehenden Kompakteinheiten realisiert werden, und sie erbringt sowohl bei nachträglicher Realisierung als auch bei entsprechender Ausgestaltung des Grundaufbaus von Sanitärinstallationssystemen in Kompaktform ganz wesentliche Vorteile hinsichtlich der geforderten Körperschalldämmung.

Das schalldämmende Material kann die jeweilige sanitärtechnische Einrichtung lose, jedoch faltenfrei anliegend umschließen und auch fest mit der jeweiligen sanitärtechnischen Einrichtung verbunden sein. In jedem Falle ist das erfindungsgemäße Sanitärinstallationssystem äußerst montagefreundlich und einfach handhabbar, da durch die formmäßige Anpassung bei der taschen- oder sackförmigen Ausgestaltung des Ummantelungsmaterials keine Fehlmontagen möglich sind, so daß das Sanitärinstallationssystem nach dessen Montage stets die vorgesehenen und geforderten schalldämmenden Eigenschaften aufweist.

Wenn die Verbindung von sanitärtechnischer Einrichtung und schalldämmendem Material bereits werkseitig vorgenommen wird ist es nicht möglich, daß der Monteur beispielsweise durch ein fehlerhaftes Anbringen des schalldämmenden Materials an der sanitärtechnischen Einrichtung die gewünschten Schalldämmeigenschaften vermindert. Der Monteur kann somit ein erfindungsgemäßes Sanitärinstallationssystem genauso handhaben wie ein Sanitärinstallationssystem ohne schalldämmendes Material, wodurch sich die Montage außerordentlich einfach und unkompliziert gestaltet, und für den Monteur insbesondere kein Umlernen nötig ist.

Besonders montagefreundliche Bedingungen können erreicht werden, indem die sanitärtechnische Einrichtung gemeinsam mit den Befestigungselementen und dem schalldämmenden Material einen als eine kompakte Einheit zu montierenden Montageblock bildet. In diesem Fall werden werkseitig bereits die Befestigungselemente und das schalldämmende Material fest mit der sanitärtechnischen Einrichtung verbunden, wobei der Monteur nur noch den gesamten Montageblock als solchen an der Wand anbringen muß. Auf diese Weise wird die Wahrscheinlichkeit für Montagefehler auf ein Minimum reduziert.

Werden hinsichtlich der Schalldämmeigenschaften besonders hohe Anforderungen gestellt, wie zum Beispiel im Bereich von Tonstudios und dergleichen, so kann das erfindungsgemäße Ummantelungsprinzip sogar im Zusammenhang mit solchen Kompakteinheiten vorteilhaft eingesetzt werden, bei denen Geräuschquellen bildende Einheiten, wie Spülkästen und zugehörige Rohre bereits in Dämmaterial eingebettet sind und demgemäß ein entsprechend hoher Aufwand getroffen ist. Selbst solche Einheiten können hinsichtlich der Schall- und Körperschalldämmung wesentlich verbessert werden, wenn die bereits erläuterte sack- oder taschenförmige Ummantelung vorgenommen wird und gegebenenfalls die Befestigungsorgane noch zusätzlich schallentkoppelnd ausgebildet werden.

Der Schalldämmeffekt kann bei einem erfindungsgemäßen Sanitärinstallationssystem zusätzlich dadurch vergrößert werden, daß der Querschnitt der Befestigungselemente, welche zwischen Wand und sanitärtechnischer Einrichtung angeordnet sind, so klein wie möglich gewählt wird, da auf diese Weise die Schallbrückenwirkung der Befestigungselemente klein gehalten wird, so daß nur ein geringer Anteil des in der sanitärtechnischen Einrichtung entstehenden Schalls in die Wand übertragen wird. Dabei ist der Querschnitt der Befestigungselemente natürlich so groß zu wählen, daß eine ausreichende Stabilität gewährleistet ist.

Ein weiterer Vorteil der Erfindung besteht darin, daß sich die erfindungsgemäßen Sanitärinstallationssysteme äußerst kostengünstig produzieren lassen, da beispielsweise bei einer erfindungsgemäßen Ausbildung eines Spülkastens keine aufwendigen Schalldämmaßnahmen ergriffen werden müssen, sondern der Spülkasten lediglich an seiner äußeren Oberfläche mit schalldämmendem Material verkleidet werden muß.

Vorteilhaft an einem erfindungsgemäßen System ist, daß es in allen denkbaren Einbausituationen verwendet werden kann. So läßt sich ein derartiges Sanitärinstallationssystem beispielsweise in einer Massivwand, stehend vor einer Wand und an dieser befestigt, in einer Ständerwand stehend oder an dieser befestigt anbringen. Weiterhin ist es auch möglich, ein erfindungsgemäßes Sanitärinstallationssystem zu ummauern oder mit Platten bzw. Fliesen zu verkleiden.

Die tragenden bzw. raumabschließenden Teile des erfindungsgemäßen Sanitärinstallationssystems können dabei aus allen dafür geeigneten Materialien bestehen, z. B. aus Mauerwerk, Metall, Kunststoff, Holz oder Holzverbundwerkstoffen.

Das erfindungsgemäß vorzusehende schalldämmende Material besteht vorteilhafter Weise aus einem Schaum-Vlies-Verbund, mit welchem eine besonders gute Schalldämmung zu erzielen ist.

Zur Vermeidung von Beschädigungen des schalldämmenden Materials bei der Montage wird das schalldämmende Material bevorzugt mit einer reißfesten Oberfläche versehen, welche insbesondere eine integrierte Gitterverstärkung aufweist.

Der Schalldämmeffekt kann zusätzlich dadurch vergrößert werden, daß die zwischen sanitärtechnischer Einrichtung und Wand befindlichen Befestigungselemente als schallentkoppelnde Hänge- und/oder Stützvorrichtungen ausgebildet werden. Die Befestigungselemente können in diesem Zusammenhang in verschiedenen Varianten realisiert werden, wobei diesbezüglich auf die in den Figuren gezeigten Ausführungsbeispiele verwiesen wird. Die Varianten reichen hierbei von starren Befestigungen über Schienensysteme bis zu Zapfenverbindungen.

Durch eine derartige Ausbildung eines Sanitärinstallationssystems mit schallentkoppelnden Befestigungselementen wird erreicht, daß zwischen der Wand und der an ihr angebrachten Einrichtung keinerlei Schallbrücken bestehen, da die Befestigung ausschließlich über die genannten Befestigungselemente erfolgt und zwischen Wand und sanitärtechnischer Einrichtung körperschallentkoppelnde Materialien vorgesehen sind, welche dazu führen, daß kein Körperschall von der Einrichtung zu der Wand und damit in den jeweiligen Baukörper gelangen kann.

In einer vorteilhaften Ausführungsform der Erfindung wird die sanitärtechnische Einrichtung mittels der Befestigungselemente in einem an einer Wand anbringbaren Rahmen oder Gehäuse befestigt, wobei die Befestigungselemente - wie vorstehend beschrieben - bevorzugt schallentkoppelnd ausgebildet sind.

Ein zusätzlicher Schalldämmeffekt kann dadurch erzielt werden, daß nicht nur die Befestigungselemente, sondern auch die Verbindungselemente zwischen Wand und Rahmen bzw. Gehäuse schallentkoppelnd ausgebildet sind. Somit ergibt sich eine erste Schallentkopplung zwischen Wand und Rahmen bzw. Gehäuse und eine zweite Schallentkopplung zwischen dem Rahmen bzw. dem Gehäuse und der dort mittels der Befestigungselemente angebrachten sanitärtechnischen Einrichtung.

Vorzugsweise ist der Rahmen bzw. das Gehäuse mit Profilschienen versehen, an denen die Befestigungselemente an verschiedenen, insbesondere beliebigen Positionen befestigbar sind. So läßt sich das erfindungsgemäße Sanitärinstallationssystem an verschiedene räumliche Gegebenheiten anpassen, da die sanitärtechnische Einrichtung innerhalb des Rahmens bzw. des Gehäuses an beliebigen Stellen entsprechend der jeweiligen Anforderungen angebracht werden kann.

Der Rahmen bzw. das Gehäuse wird vorteilhafterweise in seinem oberen Bereich hängend mit der Wand beispielsweise über Hakenelemente verbunden und im unteren Bereich an der Wand über ein Stützorgan abgestützt, welches im wesentlichen Horizontalkräfte überträgt. Hakenelemente und Stützorgan können dabei schallentkoppelnd ausgeführt sein.

Der Rahmen bzw. das Gehäuse können bodenseitig über eine insbesondere verstellbar ausgebildete Fußteilkonstruktion abgestützt werden, die vorzugsweise schallentkoppelnd ausgebildet ist, um eine Körperschallübertragung von der sanitärtechnischen Einrichtung zum Boden zu verhindern.

Eine günstige Krafteinleitung in die Wand läßt sich generell dadurch erreichen, daß ein Großteil der auftretenden Kräfte als Druckkräfte und ein möglichst geringer Anteil der auftretenden Kräfte als Zugkräfte übertragen werden. Durch die erwähnte bodenseitige Abstützung des Rahmens bzw. des Gehäuses werden die meisten der auftretenden Kräfte als im wesentlichen vertikal gerichtete Druckkräfte in den Boden eingeleitet und die zwischen sanitärtechnischer Einrichtung und Wand auftretenden horizontal gerichteten Zugkräfte auf eine Minimum reduziert.

Die Erfindung ist besonders zur wandseitigen Anbringung eines Spülkastens für ein WC geeignet.

Die Spülkastenabdeckplatte, welche den Betätigungshebel bzw. die Betätigungsplatte für die Spülung beinhaltet, wird vorzugsweise vom Spülkasten durch ein schalldämmendes Profil getrennt. So läßt sich das bei der Betätigung der Spülung am Betätigungselement entstehende Geräusch dämmen.

Eine zusätzliche Schalldämmung der beim Spülvorgang entstehenden Geräusche läßt sich dadurch erreichen, daß das zum Spülkasten führende Spülrohr allseitig mit schalldämmendem Material umgeben ist.

Das den Spülkasten umfassende Sanitärinstallationssystem läßt sich gemeinsam mit dem Spülrohr besonders einfach montieren, wenn Spülkasten und Spülrohr mittels der Befestigungselemente in einem Rahmen bzw. Gehäuse gemäß vorstehender Beschreibung befestigt sind, da Rahmen bzw. Gehäuse, Spülkasten und Spülrohr dann als kompletter und kompakter Montageblock in einem einzigen Arbeitsschritt an einer Wand befestigbar sind.

Der den Spülkasten und das Spülrohr haltende Rahmen bzw. das entsprechende Gehäuse kann zusätzlich einen Abwasser-Anschlußbogen vorzugsweise schallentkoppelnd halten. Um verschiedenen Anforderungen bei der Montage eines einen Abwasser-Anschlußbogen beinhaltenden Sanitärinstallationssystems gerecht zu werden und um unterschiedlichen räumlichen Bedingungen Rechnung tragen zu können, kann der Abwasser-Anschlußbogen schwenkbar am Rahmen bzw. am Gehäuse gehalten sein.

Eine besonders gute Geräuschdämmung beim Spülvorgang ergibt sich, wenn der Abwasser-Anschlußbogen allseitig mit schalldämmendem Material umgeben ist.

Eine einfach zu montierende kompakte Einheit kann dadurch geschaffen werden, daß der Abwasser-Anschlußbogen und das Spülrohr über eine einzige zentrale Befestigungseinheit mit dem Rahmen bzw. dem Gehäuse verbunden sind.

Dabei kann die zentrale Befestigungseinheit schallentkoppelnd mit dem Rahmen bzw. dem Gehäuse verbunden sein. Um verschiedenen Einbausituationen gerecht zu werden, kann die zentrale Befestigungseinheit weiterhin an unterschiedlichen Positionen einer Profilschiene befestigbar sein.

Ebenso ist es jedoch möglich, daß - ohne Verwendung einer zentralen Befestigungseinheit - der Abwasser-Anschlußbogen mit dem Spülrohr verbunden wird, wobei der Abwasser-Anschlußbogen oder das Spülrohr am Rahmen bzw. am Gehäuse befestigt sind.

Die Erfindung eignet sich nicht nur für die Anbringung eines Spülkastens an einer Wand sondern auch zur Installation beliebiger anderer Arten von sanitärtechnischen Einrichtungen wie z. B. von Hänge-WCs, Bidets, Urinalen, Waschtischen oder dergleichen.

Prinzipiell kann die Erfindung für die Körperschallentkopplung von jeglicher Art von stehenden wandbefestigten oder wandhängenden sanitärtechnischen Einrichtungen und Apparaten verwendet werden.

Von besonderer Bedeutung ist im Rahmen der Erfindung, daß mittels einfacher, den jeweiligen Geräuschquellen formmäßig angepaßter Ummantelungseinheiten und vorzugsweise verwendeter, schallentkoppelnder Verbindungstechnik hinsichtlich der geforderten Schall- und Körperschalldämmung hochwirksame Sanitärinstallationssysteme geschaffen werden können, die die bestehenden Anforderungen erfüllen, ohne dazu einen in vielen Fällen nicht tragbaren wirtschaftlichen Aufwand zu erfordern.

Die Erfindung wird im folgenden anhand der Figuren beschrieben; es zeigt:
- Fig. 1: einen Schnitt durch ein erfindungsgemäßes Sanitärinstallationssystem zur wandseitigen Anbringung eines Spülkastens,
- Fig. 2: einen weiteren Schnitt durch ein erfindungsgemäßes Sanitärinstallationssystem zur wandseitigen Anbringung eines Spülkastens,
- Fig. 3: einen Schnitt durch eine Hänge-/Stützvorrichtung zur Befestigung eines Rahmens bzw. eines Gehäuses an einer Wand in Verbindung mit einem erfindungsgemäßen Sanitärinstallationssystem,
- Fig. 4: drei verschiedene Ausführungsformen eines Befestigungselements zur Befestigung eines Spülkastens an einem Rahmen in Verbindung mit einem erfindungsgemäßen Sanitärinstallationssystem,
- Fig. 5: eine weitere Ausführungsform eines Befestigungselements zur Befestigung eines Spülkastens an einem Rahmen in Verbindung mit einem erfindungsgemäßen Sanitärinstallationssystem,
- Fig. 6: eine weitere Ausführungsform eines Befestigungselements zur Befestigung eines Spülkastens an einem Rahmen in Verbindung mit einem erfindungsgemäßen Sanitärinstallationssystem,
- Fig. 7: Haken-/Langloch-Befestigungselemente zur Befestigung eines Spülkastens an einem Rahmen in Verbindung mit einem erfindungsgemäßen Sanitärinstallationssystem,
- Fig. 8: einen Schnitt durch eine Abdeckplatte eines Spülkastens in Verbindung mit einem erfindungsgemäßen Sanitärinstallationssystem,
- Fig. 9: Befestigungsmöglichkeiten für ein Spülrohr und einen Abwasser-Anschlußbogen an einem Rahmen in Verbindung mit einem erfindungsgemäßen Sanitärinstallationssystem,
- Fig. 10: einen schwenkbar an einem Rahmen angebrachten, erfindungsgemäß schallgedämmten Abwasser-Anschlußbogen,
- Fig. 11: einen Schnitt durch eine Vorrichtung gemäß Fig. 10,
- Fig. 12: zwei unterschiedliche Möglichkeiten für die bodenseitige Abstützung eines Rahmens bzw. eines Gehäuses in Verbindung mit einem erfindungsgemäßen Sanitärinstallationssystem,
- Fig. 13: eine schematisierte Darstellung des erfindungsgemäßen Ummantelungsprinzips in Taschen- oder Sackform,
- Fig. 14: eine schematische Teildarstellung eines schallentkoppelten Hängeprinzips und
- Fig. 15: eine schematische Darstellung einer Variante der Hakenaufnahme nach Fig. 14.

Fig. 1 zeigt einen Spülkasten 1 mit einer Abdeck- bzw. Betätigungsplatte 2, welcher über Befestigungselemente 3 mit Profilschienen 4 oder direkt mit dem Rahmen verbunden ist, wobei die bevorzugt aus Stahl bestehenden Profilschienen 4 mit einer Rahmenkonstruktion 5 verbunden sind, die wiederum über Wandbefestigungselemente 6 an einer Wand 7 angebracht ist. Diese Wandbefestigungselemente 6 können ebenfalls schallgedämmt ausgeführt werden.

Vom Spülkasten 1 nach unten erstreckt sich ein Spülrohr 8, das über eine Befestigungseinheit 9 mit dem Rahmen 5 verbunden ist. Die Befestigungseinheit 9 ist dabei als eine zentrale Befestigungseinheit sowohl für das Spülrohr 8 als auch für einen Abwasser-Anschlußbogen 10 ausgebildet.

Zur Erzielung des gewünschten Schalldämmeffekts ist der Spülkasten 1 allseitig mit Dämmaterial 11 ummantelt. Ebenso sind auch das Spülrohr 8 und der Abwasser-Anschlußbogen 10 von Dämmaterial 12 bzw. 13 umgeben.

Der Rahmen 5 ist bodenseitig über Stützfüße 14 abgestützt.

Das gesamte in Fig. 1 dargestellte System kann bereits werkseitig montiert und dann vor Ort lediglich durch die Befestigungselemente 6 mit der Wand 7 verbunden werden, wodurch der vor Ort durchzuführende Montageaufwand auf ein Minimum reduziert werden kann.

In Fig. 2 ist ein Spülkasten 15 mit Betätigungsplatte 16 und angeschlossenem Spülrohr 17 zu sehen, der über in dieser Darstellung nicht sichtbare Befestigungselemente mit einem Rahmen 18 verbunden ist. Spülkasten 15 und Spülrohr 17 sind dabei von Dämmaterial 19 umgeben.

Der Rahmen 18 ist mittels Winkelelementen 20, 21 mit einer Wand 22 verbunden. Die identisch ausgebildeten Winkelelemente 20, 21 weisen dabei eine sich horizontal erstreckende Bohrung 23 auf, mittels der die Winkelelemente 20, 21 an der Wand 22 angebracht sind. Die Winkelelemente 20, 21 weisen weiterhin jeweils ein Langloch 24, 25 auf, über welches der Rahmen 18 justierbar mit den Winkelelementen 20, 21 verbindbar ist.

Fig. 3 zeigt einen Rahmen 26, an dem eine nicht dargestellte, erfindungsgemäß schallgedämmte sanitärtechnische Einrichtung befestigbar ist. Der Rahmen 26 ist in seinem oberen Bereich über ein Winkelstück 27 mit einer an einer Wand 28 befestigten Hängekonstruktion verbunden.

Die Hängekonstruktion weist dabei ein wandseitig befestigtes Winkelstück 29 auf, durch dessen horizontal verlaufenden Schenkel sich vertikal ein Langloch 30 erstreckt.

Über das Langloch 30 ist ein aus schallentkoppelndem Material bestehendes Element 31 mittels einer im Element 31 vorgesehenen Bohrung 32 mit dem Winkelstück 29 gekoppelt. Das Element 31 weist dabei eine sich nach unten erstreckende Lasche 33 auf, welche mit einer horizontal verlaufenden Bohrung versehen ist. In dieser Bohrung ist ein zylindrischer Bolzen 34 aufgenommen, welcher fest mit einem Winkelelement 35 verbunden ist, das wiederum mit dem Winkelstück 27 in Verbindung steht.

Durch die beschriebene Hängekonstruktion ist der Rahmen 26 hängend und um den Bolzen 34 schwenkbar mit der Wand 28 verbunden. Durch die Schwenkbarkeit des Rahmens 26 um den Bolzen 34 wird die Montage der gesamten Anordnung erleichtert.

In seinem unteren Bereich weist der Rahmen 26 ein sich horizontal erstreckendes Stützelement 36 auf, welches sich wandseitig über ein schallentkoppelndes Element 37, insbesondere einen Gummipuffer abstützt.

Bei der dargestellten Ausführungsform eines wandbefestigten Rahmens zur Verwendung in einem erfindungsgemäßen System ist von Vorteil, daß aufgrund der Gelenkanordnung 33, 34 im Bereich der Hängekonstruktion keine Drehmomente, sondern lediglich Zugkräfte und im Bereich der Stützkonstruktion 36, 37 lediglich Druckkräfte übertragen werden. Dies führt zu einer besonders stabilen und belastbaren Anbringung eines erfindungsgemäßen Systems an einer Wand.

Fig. 4a zeigt einen Vertikalschnitt durch einen Spülkasten 38 mit Betätigungsplatte 39, der von Dämmaterial 40 umgeben ist. Der Spülkasten 38 ist dabei über ein Befestigungselement 41 mit einem Rahmen-Profilelement 42 gekoppelt.

Das Befestigungselement 41 besteht aus einem spülkastenseitig angeordneten und mit dem Spülkasten 38 fest verbundenen Fortsatz 43, welcher mit einem schallentkoppelnden, insbesondere aus Gummi bestehenden Element 44 verbunden ist, an dessen dem Fortsatz 43 abgewandter Seite ein im Schnitt T-förmiger weiterer Fortsatz 45 angebracht ist. Der T-förmige Fortsatz 45 ist dabei in einem sich bevorzugt nach unten verjüngenden Langloch 46 des Rahmenteils 42 gehalten.

Durch die beschriebene Anordnung ergibt sich eine Schallentkopplung zwischen Rahmen 42 und Spülkasten 38, da der Rahmen 42 lediglich mit dem T-förmigen Fortsatz 45 und der Spülkasten 38 lediglich mit dem Fortsatz 43 in Verbindung steht, wobei sich Fortsatz 43 und T-förmiger Fortsatz 45 nicht direkt berühren, sondern lediglich über das schallentkoppelnde Element 44 miteinander in Verbindung stehen.

Fig. 4 b zeigt einen Horizontalschnitt durch einen Spülkasten 47, der von Dämmaterial 48 umgeben ist.

Über eine am Spülkasten 47 vorgesehene Lasche 49 ist ein ein Langloch 50 aufweisendes Flachelement 51 mit dem Spülkasten 47 verbunden.

Ein Rahmenbauteil 52 ist mit einem Winkelelement 53 verbunden, das in dem sich parallel zum Flachelement 51 erstreckenden Schenkel 54 ebenfalls ein Langloch 55 aufweist, welches dem im Flachelement 51 vorgesehenen Langloch 50 gegenüberliegt.

Zwischen dem Flachelement 51 und dem Schenkel 54 ist beispielsweise mittels einer Schraubverbindung 56 ein körperschallentkoppelndes, insbesondere aus Gummi bestehendes Element 57 angeordnet.

Auf diese Weise wird eine Schalldämmung von Rahmenbauteil 52 und Spülkasten 47 erreicht, da das schallentkoppelnde Element 57 zu einer Minderung der Schallübertragung führt.

Fig. 4c zeigt entsprechend Fig. 4b ein Rahmenbauteil 58 mit Winkelelement 59.

Ein von Dämmaterial 60 umgebener Spülkasten 61 ist mit einer sich parallel zu dem mit einem Langloch versehenen Schenkel des Winkelelements 59 erstreckenden Lasche 62 versehen, in welcher ebenfalls ein Langloch 63 vorgesehen ist. Über eine sich durch die beiden Langlöcher erstreckende Schraubverbindung 64 sind Lasche 62 und Winkelelement 59 justierbar miteinander verbunden.
Die mechanische Verbindung von Rahmenbauteil 58 und Spülkasten 61 ist dabei schalldämmend oder so ausgebildet, daß sie einen möglichst geringen Querschnitt aufweist.

Fig. 5 entspricht der Fig. 4c mit dem Unterschied, daß zwischen dem mit dem Langloch 65 versehenen Schenkel des Winkelelements 66 und der Lasche 67 zusätzlich schallentkoppelndes Material 68 angeordnet ist. Weiterhin ist die Schraubverbindung schraubenkopfseitig und mutterseitig mit jeweils einem beilagscheibenförmigen, schalldämmendes Element 68', 68'' und schaftseitig mit einer schalldämmenden Hülse versehen, wodurch die Schalldämmung zusätzlich verbessert wird.

Fig. 6 zeigt wie auch Fig. 4a wiederum einen Vertikalschnitt durch einen Spülkasten 69 mit Betätigungsplatte 70, der mit einem sich seitlich vom Spülkasten 69 weg erstreckenden Hakenelement 71 verbunden ist. Ein Rahmenbauteil 72 ist mit dem vertikal verlaufenden Schenkel eines Winkelelements 73 verbunden, dessen horizontal verlaufender Schenkel ein Langloch 74 aufweist.

In das Langloch 74 greift der sich vertikal nach unten erstreckende Bereich des hakenförmigen Elements 71 ein, welcher von einer Muffe 75 aus körperschallentkoppelndem Material, insbesondere aus Gummi umgeben ist. Die Muffe 75 erstreckt sich dabei um einen bolzenförmigen, vertikal nach unten verlaufenden Fortsatz 76 des hakenförmigen Elements 71 und ist durch einen horizontal durch den Bolzen 76 verlaufenden Stift 77 gegen ein Lösen vom Bolzen 76 gesichert.

Um nach der Montage eine Bewegung des hakenförmigen Elements 71 innerhalb des Langlochs 74 zu verhindern, kann die Anordnung mit einer entsprechenden Fixierung versehen werden.

Fig. 7a zeigt einen Horizontalschnitt durch einen Spülkasten 78 welcher einen hakenförmigen Fortsatz 79 aufweist, der in dem dem Spülkasten 78 zugewandten Bereich einen geringeren Querschnitt besitzt, als in dem dem Spülkasten 78 abgewandten Bereich.

Der hakenförmige Fortsatz 79 greift in ein gemäß Fig. 7d ausgeformtes Langloch 80 ein, welches in einer Vierkant-Profilschiene 81 vorgesehen ist. Die Profilschiene 81 ist dabei mit einem Vierkant-Profilrahmen 82 verbunden.

Fig. 7b zeigt eine der in Fig. 7a dargestellten Anordnung entsprechende Anordnung, wobei hier das Langloch, in welches der hakenförmige Fortsatz eingreift, direkt in einem Vierkant-Profilrahmen 83 angeordnet ist. Die in Fig. 7a dargestellte Profilschiene 81 entfällt somit bei einer Anordnung gemäß Fig. 7b.

Fig. 7c zeigt eine Seitenansicht des Spülkastens 78 gemäß Fig. 7a, aus der sich die Form des hakenförmigen Fortsatzes 79 ergibt. Der sich vertikal nach unten erstreckende Bereich 84 weist dabei einen größeren Querschnitt auf, als der sich horizontal zwischen dem Bereich 84 und dem Spülkasten 78 erstreckende Bereich 85.

Fig. 7d zeigt die Form der im Profilelement 81 bzw. im Rahmenelement 83 vorgesehene Langlöcher 80, die zumindest bereichsweise mit einer schallentkoppelnden Schicht versehen sein können. Der obere Bereich der Langlöcher 80 besitzt dabei eine größere Breite als der untere Bereich, wobei die Breite des oberen Bereiches ungefähr gleich der Breite des Bereichs 84 des hakenförmigen Fortsatzes 79 und die Breite des unteren Bereiches ungefähr gleich der Breite des Bereiches 85 des hakenförmigen Fortsatzes 79 ist.

Durch die beschriebene Ausbildung von Langlöchern und hakenförmigen Fortsätzen können hakenförmige Fortsätze in die Langlöcher eingeführt und nach unten in eine Raststellung bewegt werden.

In den Profil- bzw. Rahmenelementen 81, 83 können eine Vielzahl von Langlöchern übereinander vorgesehen werden, die ein Positionieren eines Spülkastens an unterschiedlichen Positionen erlauben.

Fig. 8 zeigt einen Vertikalschnitt durch einen erfindungsgemäß schallgedämmten Spülkasten in dem Bereich, in dem eine Abdeckplatte mit Betätigungshebel angeordnet ist.

Der Spülkasten 86 ist von Dämmaterial 87 umgeben, wobei in dem an die Abdeckplatte 88 angrenzenden Bereich Fliesen 89 mittels einer Kleber- bzw. Mörtelschicht 90 an einer mit dem Dämmaterial 87 verbundenen, stabilen, möglichst dünn ausgebildeten Zwischenplatte 90' befestigt sind.

Die Abdeckplatte 88 weist in ihrem mittleren Bereich einen Betätigungshebel 91 auf, welcher mit einem Betätigungsgestänge 92 fest oder gelenkig verbunden ist.

Der Spülkasten 86 weist im Bereich der für die Abdeckplatte 88 vorgesehenen Ausnehmung 93 einen nach außen abgewinkelten Rand 94 auf. Dieser abgewinkelte Rand 94 ist mit einem schallentkoppelnden Profil, im gezeigten Ausführungsbeispiel mit einem Winkelprofil 95 belegt. Dabei ist das Winkelprofil 95 so ausgebildet, daß es zwischen den Spülkasten 86 bzw. dessen abgewinkeltem Rand 94 und der Abdeckplatte 88 zu liegen kommt, so daß sich zwischen den genannten Teilen eine Schallentkopplung ergibt.

Durch die gezeigte Ausführungsform eines Unterputz-Spülkastens 86 kann zusätzlich eine Schalldämmung der im Betätigungsbereich des Spülkastens entstehenden Betätigungsgeräusche erzielt werden.

Fig. 9a zeigt eine zentrale Befestigungseinheit, mittels der ein Spülrohr 96 und ein Abwasser-Anschlußbogen 97, welche jeweils mit einer erfindungsgemäß schalldämmenden Schicht 98 bzw. 99 versehen sind, an einem in Fig. 9a nicht dargestellten Rahmen oder Gehäuse befestigbar sind.

Die zentrale Befestigungseinheit besteht aus einem Winkelstück 100, welches mit dem nicht dargestellten Rahmen bzw. Gehäuse fest verbunden ist. Über ein schallentkoppelndes, bevorzugt aus Gummi gefertigtes Element 101 ist das Winkelstück 100 mit einem Stahl-Flach- oder -U-Profil 102 verbunden. Das Profil 102 weist an seinem oberen und seinem unteren Ende jeweils eine Losschelle 103 bzw. 104 auf, mittels welcher das Spülrohr 96 bzw. der Abwasser-Anschlußbogen 97 axial verschiebbar gehalten sind. Um die axiale Verschiebbarkeit des Spülrohres 96 und des Abwasser-Anschlußbogens 97 zu begrenzen, ist am Spülrohr 96 bzw. am Abwasser-Anschlußbogen 97 jeweils ein Anschlag 105 bzw. 106 vorgesehen.

Durch die dargestellte Befestigungsvorrichtung wird einerseits eine Schalldämmung durch die die Rohre umgebenden Dämmaterialien 98 und 99 erreicht und andererseits auch eine Schallentkopplung zwischen den Rohren 96, 97 und dem mit dem Winkelstück 100 in Verbindung stehenden Rahmen bzw. der mit dem Rahmen verbundenen Wand gewährleistet.

Fig. 9b zeigt eine alternative Befestigungsmöglichkeit des Profilelements 102 aus Fig. 9a, bei der dieses Profilelement mittels einer Schraubverbindung 107, 108 direkt und ohne Schallentkopplung mit einem im Querschnitt rechteckigen Rahmenbauteil 109 verbunden ist.

In Fig. 10 ist die Vorderansicht eines schallentkoppelt befestigten schwenkbaren Abwasser-Anschlußbogens 110 gezeigt. Der Abwasser-Anschlußbogen 110 ist mit einer ihn umgebenden erfindungsgemäßen Schalldämmung verkleidet, die aus Gründen der Übersichtlichkeit in den Figuren 10 und 11 nicht dargestellt ist.

Der Abwasser-Anschlußbogen 110 ist von einer Festschelle 111 umgeben, welche über ein ringförmiges schallentkoppelndes, bevorzugt aus Gummi gefertigtes Element 112 mit einer axial am Abwasser-Anschlußbogen 110 verschiebbaren Losschelle 113 in Verbindung steht.

Die Losschelle 113 weist in ihrem hinteren Bereich einen bolzenförmigen Fortsatz 114 auf, welcher in ein kreisring-förmig ausgebildetes Langloch 115 eingreift, das in einer kreissektor-förmigen Metallscheibe 116 ausgebildet ist. Die Metallscheibe 116 ist dabei fest an einem mit einer Wand 117 verbundenen Rahmenbauteil 118 befestigt.

Da der an seinem Ende mit einem scheibenförmigen Aufsatz 114' gegen ein Herausbewegen aus dem Langloch 115 gesicherte Bolzen 114 in dem Langloch 115 in der Ebene der Metallscheibe 116 frei beweglich ist, kann ein mittels einer Vorrichtung gemäß Fig. 10 befestigter Abwasser-Anschlußbogen um eine sich bei A senkrecht zur Zeichenebene erstreckende Achse verschwenkt werden.

Fig. 11 zeigt einen Schnitt entlang der Schnittlinie B-B gemäß Fig. 10.

Aus dieser Darstellung wird die um 90° abgewinkelte Ausbildung des Abwasser-Anschlußbogens 10 deutlich. Ferner ist die über das schallentkoppelnde Element 112 mit der Losschelle 113 verbundene Festschelle 111 gezeigt, wobei die Losschelle 113 den bolzenförmigen Fortsatz 114 mit dem im wesentlichen kreisscheibenförmigen Abschlußelement 114' aufweist, dessen Durchmesser größer als der Durchmesser des bolzenförmigen Fortsatzes 114 und auch größer als die radiale Breite des Langlochs 115 ist.

Die Metallscheibe 116 mit dem Langloch 115 ist zwischen Abwasser-Anschlußbogen 110 und der Wand 117 angeordnet, wobei sie mit einem Rahmenbauteil 118 fest verbunden ist.

Fig. 12a zeigt ein sich horizontal erstreckendes unteres Rahmenbauteil 119, an welchem nicht dargestellte und erfindungsgemäß schallgedämmte sanitärtechnische Einrichtungen befestigt sind.

Durch das horizontal verlaufende Rahmenbauteil 119 erstreckt sich vertikal ein Gewindebolzen 120, welcher mittels zweier Muttern 121, 122 fest mit dem Rahmenbauteil 119 verbunden ist.
Der Gewindebolzen 120 ist dabei bodenseitig über ein Auflageelement 123 abgestützt.

Durch die axiale Justierung der Muttern 121, 122 am Gewindebolzen 120 können verschiedene Abstände zwischen dem Rahmenbauteil 119 und dem Boden 124 eingestellt werden.

Fig. 12b zeigt eine der Fig. 12a entsprechende Darstellung, mit dem Unterschied, daß das Auflageelement 123' auf einem schallentkoppelnden, bevorzugt aus Gummi gefertigten Dämmelement 125 aufliegt, welches mit seiner Unterseite am Boden 124' abgestützt ist. Mit dieser Ausführungsform werden Schallbrücken zwischen dem Rahmenbauteil 119' und dem Boden 124' vermieden.

Fig. 13 dient zur Erläuterung eines erfindungsgemäßen Ummantelungsprinzips für insbesondere quaderförmige Teile von sanitärtechnischen Einrichtungen, wie zum Beispiel Spülkästen. Dazu wird für die jeweilige sanitärtechnische Einrichtung das schalldämmende Material in Form eines sack- oder taschenförmigen Gebildes 130 ausgeführt, das zur Aufnahme der jeweiligen sanitärtechnischen Einrichtung dient und vorzugsweise überlappend verschlossen werden kann, wozu beispielsweise Klettverschlüsse 131 vorgesehen sein können. Diese Ummantelung wird jeweils so dimensioniert, daß sie die sanitärtechnische Einrichtung vollständig und im wesentlichen faltenfrei umschließt, wobei Ausnehmungen 132 für Betätigungselemente und Durchlässe für Befestigungsorgane 134 vorgesehen sind. Mittels der Befestigungsorgane 134 kann eine Verbindung der in dieser Weise ummantelten sanitärtechnischen Einrichtung über schallentkoppelnde Mittel 133, mit einer Wandung und vorzugsweise mit einer Rahmenkonstruktion erfolgen, die ihrerseits wiederum vorzugsweise schallentkoppelt mit der jeweiligen Wand verbindbar ist.

Das dargestellte Ausführungsbeispiel macht auch deutlich, daß in der beschriebenen Weise auch eine bekannte Kompakt-Sanitäreinheit, in der sanitärtechnische Einrichtungen und Rohre bereits blockartig eingebettet sind, ummantelt werden kann, wodurch besonders ausgeprägte Schalldämmeigenschaften mit vergleichsweise geringem Zusatzaufwand erzielt werden können.

Die sack- oder taschenförmige Ummantelung 130 kann auch zwei- oder mehrteilig ausgeführt und mit Verbindungsmitteln versehen sein, die eine Größenanpassung der Ummantelung an den jeweiligen Gegenstand ermöglichen, wobei sich Klettverschlüsse zur einstellbaren Verbindung besonders eignen.

Um eine erfindungsgemäße Ummantelung sanitärtechnischer Einrichtungen zu erleichtern und diese Ummantelung beispielsweise auch bei bekannten Installationssystemen in einfacher Weise realisieren zu können, können Sanitärelemente, wie zum Beispiel Spülkästen und dergleichen, bezüglich der zugehörigen Tragrahmenkonstruktionen auch ein- und aushängbar ausgebildet werden. Dabei können vorzugsweise die in den Figuren 14 und 15 dargestellten, schallentkoppelnden Einhängevorrichtungen verwendet werden.

In Fig. 14 ist die im jeweiligen Trägerrahmen 5 vorgesehene Aufnahmeöffnung mit einem schalldämmenden Einsatz 136 versehen, auf dem das tragende und haltende Hakenorgan 135 zur Auflage kommt. Die das sanitärtechnische Element 1 umschließende Ummantelung 130 aus Dämmaterial stellt dabei zusätzlich sicher, daß keine schallübertragende Direktverbindung zwischen sanitärtechnischem Element 1 und Rahmen 5 erfolgen kann.

Die in Fig. 15 gezeigte Variante einer Einhängeverbindung weist eine U-förmige Einlage 137 aus schalldämmendem Material in einer entsprechenden Ausnehmung des Tragrahmens 5 auf, wobei der zugehörige Einhängehaken so geformt ist, daß sich keine körperschallübertragende Brücke zum Rahmen 5 ergibt.

## Patentansprüche

1. Sanitärinstallationssystem umfassend mittels Befestigungselementen (3, 41, 49, 63, 67, 71, 79, 134, 135) anbringbare sanitärtechnische Einrichtungen und Gegenstände (1, 8, 10, 15, 38, 47, 61, 69, 78, 86), die wenigstens bereichsweise mit schalldämmendem Material (11, 12, 13, 19, 40, 48, 60, 87, 98, 99, 130) umgeben sind, um Betriebs- und Betätigungsgeräusche weitestgehend zu dämmen,
dadurch **gekennzeichnet**,
daß das die sanitärtechnischen Einrichtungen umgebende schalldämmende Material (11, 12, 13, 19, 40, 48, 60, 87, 98, 99, 130) als verschließbare Tasche oder Sack ausgebildet ist, wobei in den Sack- oder Taschenwandungen Öffnungen (132) für Betätigungselemente (91, 92) und/oder für die Befestigungselemente (3, 41, 49, 63, 67, 71, 79, 134, 135) vorgesehen sind.

2. Sanitärinstallationssystem nach Anspruch 1,
dadurch **gekennzeichnet**,
daß die sanitärtechnischen Einrichtungen und Gegenstände (1, 8, 10, 15, 38, 47, 61, 69, 78, 86) gemeinsam mit den Befestigungselementen (3, 41, 49, 63, 67, 71, 79, 134, 135) und dem schalldämmenden Material (11, 12, 13, 19, 40, 48, 60, 87, 98, 99, 130) ein als kompakte Einheit zu montierendes Element bilden, das beispielsweise an einer Wand, vor einer Wand, in einer Ständerwand und dergl. einbaubar ist.

3. Sanitärinstallationssystem nach einem der vorhergehenden Ansprüche,
dadurch **gekennzeichnet**,
daß die sanitärtechnischen Einrichtungen und Gegenstände allseitig mit dem schalldämmenden Material (11, 12, 13, 19, 40, 48, 60, 87, 98, 99, 130) umgeben sind.

4. Sanitärinstallationssystem nach einem der vorhergehenden Ansprüche,
dadurch **gekennzeichnet**,
daß das schalldämmende Material (11, 12, 13, 19, 40, 48, 60, 87, 98, 99, 130) aus einer innenliegenden Schicht aus geschlossenzelligem Schaumstoff, einer Polsterschicht geringerer Dicke aus Fasermaterial und einer diese außenseitig abdeckenden Folie, insbesondere einer Polyethylenfolie, sowie einer mit dieser verbundenen Netzstruktur aus reißfesten Fäden oder Garnen besteht.

5. Sanitärinstallationssystem nach einem der vorhergehenden Ansprüche,
dadurch **gekennzeichnet**,
daß die Befestigungselemente (3, 41, 49, 63, 67, 71, 79, 134, 135) zumindest zum Teil als schallentkoppelnde Hänge-, Schraub- und/oder Stützvorrichtungen ausgebildet sind.

6. Sanitärinstallationssystem nach einem der vorhergehenden Ansprüche,
dadurch **gekennzeichnet**,
daß die sanitärtechnische Einrichtung (1, 8, 10, 15, 38, 47, 61, 69, 78, 86) mittels der bevorzugt schallentkoppelnd ausgebildeten Befestigungselemente (3, 41, 49, 63, 67, 71, 79, 134, 135) in einem beispielsweise an einer Wand anbringbaren Rahmen (5) oder Gehäuse befestigt ist.

7. Sanitärinstallationssystem nach Anspruch 6,
dadurch **gekennzeichnet**,
daß zwischen dem Rahmen (5) und der sanitärtechnischen Einrichtung (1) mit zugehörigen Rohrleitungen (8, 10) einerseits unabhängig von dem schalldämmenden Material schallentkoppelnd ausgebildete, gegenseitig beabstandete Befestigungselemente (3) und andererseits den Rohrleitungen (8, 10) zugeordnete, das schalldämmende Material (12) zumindest teilweise umschließende Befestigungselemente (9) vorgesehen sind.

8. Sanitärinstallationssystem nach einem der Ansprüche 6 oder 7,
dadurch **gekennzeichnet**,
daß schallentkoppelnde Verbindungselemente (33, 34, 35) zwischen Wand (28) und Rahmen (26) bzw. Gehäuse vorgesehen sind, wobei vorzugsweise der Rahmen (82) und das Gehäuse mit Profilschienen (79) versehen sind, an denen die Befestigungselemente an verschiedenen, insbesondere beliebigen Positionen befestigbar sind.

9. Sanitärinstallationssystem nach einem der Ansprüche 6 bis 8,
dadurch **gekennzeichnet**,
daß der Rahmen (26) bzw. das Gehäuse im oberen Bereich hängend mit der Wand (28) verbunden und im unteren Bereich an der Wand (28) über ein im wesentlichen Horizontalkräfte übertragendes Stützorgan (36, 37) abgestützt ist, wobei vorzugsweise zwischen Rahmen (5, 119, 119') bzw. Gehäuse bodenseitig, zumindest eine weitere schallentkoppelnd ausgebildete Abstützung vorgesehen ist.

10. Sanitärinstallationssystem nach einem der vorhergehenden Ansprüche,
dadurch **gekennzeichnet**,
daß das schalldämmende Material durch Überlappung und unter Verwendung von Klettverschlüssen (131) ausgebildet ist, und vorzugsweise die sanitärtechnischen Einrichtungen und Gegenstände innerhalb des sack- oder taschenförmigen schalldämmenden Materials zu einem vorzugsweise bereits eingebetteten Block zusammengefaßt sind.

11. Sanitärinstallationssystem nach einem der vorhergehenden Ansprüche,
dadurch **gekennzeichnet**,
daß die sanitärtechnische Einrichtung einen Spülkasten (1) mit zugehörigen Rohrleitungen (8, 10) umfaßt, wobei der Spülkasten (1) vorzugsweise in einer formmäßig angepaßten, taschenförmig ausgebildeten und den Spülkasten (1) im wesentlichen faltenfrei umschließenden Hülle angeordnet ist und ein vom Spülkasten (1) wegführendes Spülrohr (8) allseitig mit schalldämmendem Material (12) umgeben ist, das vorzugsweise den gleichen Aufbau wie das den Spülkasten umgebende schalldämmende Material besitzt.

12. Sanitärinstallationssystem nach Anspruch 11,
dadurch **gekennzeichnet**,
daß der Spülkasten (86) eine Abdeckplatte (88) aufweist, welche vom Spülkasten (86) durch ein schalldämmendes Profil (95) getrennt ist.

13. Sanitärinstallationssystem nach einem der vorhergehenden Ansprüche,
dadurch **gekennzeichnet**,
daß Spülkasten (1) und Spülrohr (8, 96) mittels der bevorzugt schallentkoppelnd ausgebildeten Befestigungselemente (3, 9, 100, 101, 102) an einem Rahmen (5) befestigt sind, wobei die Schallentkopplung vorzugsweise teilweise durch das den Spülkasten (1) und das Spülrohr (8, 86) ummantelnde schalldämmende Material und zum Teil durch weichelastisches Material, insbesondere Gummimaterial gebildet ist, das Bestandteil der Befestigungselemente (3, 101) ist.

14. Sanitärinstallationssystem nach Anspruch 13,
dadurch **gekennzeichnet**,
daß am Rahmen (5) ein vorzugsweise schwenkbar angebrachter Abwasser-Anschlußbogen (10, 97) vorzugsweise schallentkoppelnd gehalten und dazu insbesondere allseitig mit schalldämmendem Material (13, 99) umgeben ist, das im wesentlichen pressungsfrei mittels einer Halteschelle umschließbar ist.

15. Sanitärinstallationssystem nach Anspruch 14,
dadurch **gekennzeichnet**,
daß der Abwasser-Anschlußbogen (10, 97) und das Spülrohr (8, 96) über eine einzige zentrale Befestigungseinheit (9, 100, 101, 102) schallentkoppelnd mit dem Rahmen (5) verbunden sind.

16. Sanitärinstallationssystem nach Anspruch 15,
dadurch **gekennzeichnet**,
daß die zentrale Befestigungseinheit (100, 101, 102) direkt mit dem Rahmen (5) verbunden ist und Rohrumfassungsschellen (12, 13) für das Spülrohr (8) und den Abwasser-Anschlußbogen (10) aufweist, die so dimensioniert sind, daß das das Spülrohr (8) und den Abwasser-Anschlußbogen (10) zumindest im Befestigungsbereich umschließende schalldämmende Material (12, 13) ohne die schalldämmende Wirkung beeinträchtigende Pressung umfaßbar und dabei die betreffenden Rohre fixierbar sind.

17. Sanitärinstallationssystem nach einem der vorhergehenden Ansprüche,
dadurch **gekennzeichnet**,
daß das die sanitärtechnischen Einrichtungen und Gegenstände (1, 8, 10, 15, 38, 47, 61, 69, 78, 86) zumindest bereichsweise umschließende schalldämmende Material (11, 12, 13, 19, 40, 48, 60, 87, 98, 99, 130) aus zusammensetzbaren und vorzugsweise miteinander verbindbaren, insbesondere mittels Klettverschlüssen verbindbaren Einzelteilen besteht.

18. Sanitärinstallationssystem nach einem der vorhergehenden Ansprüche,
dadurch **gekennzeichnet**,
daß die sanitärtechnische Einrichtung als Hänge-WC, als Bidet, als Urinal, als Waschtisch oder dergl. ausgebildet ist, wobei vorzugsweise zumindest ein Teil der Bestandteile der sanitärtechnischen Einrichtung, z.B. ein Spülkasten, demontierbar, insbesondere bezüglich eines Trägerrahmens ein- und aushängbar ausgebildet ist.

19. Sanitärinstallationssystem nach einem der vorhergehenden Ansprüche,
dadurch **gekennzeichnet**,
daß das schalldämmende Material (11, 12, 13, 19, 40, 48, 60, 87, 98, 99, 130 ) mit einer reißfesten Oberfläche versehen ist, welche insbesondere eine integrierte Gitterverstärkung aufweist.

## Claims

1. Sanitary installation system comprising sanitary technical devices and articles (1, 8, 10, 15, 38, 47, 61, 69, 78, 86) which can be installed by means of attachment elements (3, 41, 49, 63, 67, 71, 79, 134, 135) and which are surrounded, at least regionally, with acoustically insulating material (11, 12, 13, 19, 40, 48, 60, 87, 98, 99, 130), in order to deaden operating and actuating noises as far as possible, characterised in that the sound insulating material (11, 12, 13, 19, 40, 48, 60, 87, 98, 99, 130) surrounding the technical sanitary devices is formed as a closable pocket or sack, with openings (132) for actuating elements (91, 92) and/or for the attachment elements (3, 41, 49, 63, 67, 71, 79, 134, 135)being provided in the wall of the sack or pocket.

2. Sanitary installation system in accordance with claim 1, characterised in that the technical sanitary devices and articles (1, 8, 10, 15, 38, 47, 61, 69, 78, 86) form, together with the attachment elements (3, 41, 49, 63, 67, 71, 79, 134, 135) and the sound insulating material (11, 12, 13, 19, 40, 48, 60, 87, 98, 99, 130), an element which can be installed as a compact unit and which can, for example, be built onto a wall, in front of a wall, into a wall stand and the like.

3. Sanitary installation system in accordance with one of the preceding claims, characterised in that the technical sanitary devices and articles are surrounded on all sides by the sound insulating material (11, 12, 13, 19, 40, 48, 60, 87, 98, 99, 130).

4. Sanitary installation system in accordance with one of the preceding claims, characterised in that the sound insulating material (11, 12, 13, 19, 40, 48, 60, 87, 98, 99, 130) comprises an inwardly disposed layer of a closed-cell foam material, a cushion layer of lesser thickness of fibre material and of a foil which closes the latter off at the outside, in particular a polyethylene foil, and also a net structure of tear-resistant threads or yarns connected to the latter.

5. Sanitary installation system in accordance with one of the preceding claims, characterised in that the attachment elements (3, 41, 49, 63, 67, 71, 79, 134, 135) are formed at least in part as acoustically decoupling, hanging, threaded, and/or support devices.

6. Sanitary installation system in accordance with one of the preceding claims, characterised in that the technical sanitary device (1, 8, 10, 15, 38, 47, 61, 69, 78, 86) is secured by means of the attachment elements (3, 41, 49, 63, 67, 71, 79, 134, 135), which are preferably designed to be acoustically decoupling, in a frame (5) or housing which can, for example, be attached to a wall.

7. Sanitary installation system in accordance with claim 6, characterised in that there are provided, between the frame (5) and the technical sanitary device (1) with the associated pipe conduits (8, 10), on the one hand, mutually spaced apart fastening elements (3) which are made acoustically decoupling independently of the sound insulating material and, on the other hand, attachment elements associated with the pipe conduits (8, 10) which at least partly surround the sound insulating material (12).

8. Sanitary installation system in accordance with one of the claims 6 or 7, characterised in that acoustically decoupling connection elements (33, 34, 35) are provided between the wall (28) and the frame (26) or housing, with the frame (82) and the housing preferably being provided with profiled rails (79) on which the attachment elements can be fastened at different positions and, in particular, at any desired positions.

9. Sanitary installation system in accordance with one of the claims 6 to 8, characterised in that the frame (26) or the housing is suspensively connected to the wall (28) in the upper region and is supported in the lower region at the wall via a support member (36, 37) which transmits substantially horizontal forces, with at least one further acoustically decoupling support being preferably provided between the frame (5, 119, 119') or housing at the floor side.

10. Sanitary installation system in accordance with one of the preceding claims, characterised in that the acoustically insulating material is formed by overlapping and by the use of interlocking closures (131) and in that the technical sanitary devices and articles are preferably combined within the sack or pocket-like acoustically insulating material into a preferably already embedded block.

11. Sanitary installation system in accordance with one of the preceding claims, characterised in that the technical sanitary device includes a flushing cistern (1) with associated pipe conduits (8, 10), with the flushing cistern (1) preferably being arranged in a sleeve which is of pocket-like design in a shape adapted form-wise, and which surrounds the flushing cistern (1) substantially without folds, and in that a flushing pipe (8) leading away from the flushing cistern (1) is surrounded on all sides with acoustically insulating material (12) which preferably has the same construction as the acoustically insulating material surrounding the flushing cistern.

12. Sanitary installation system in accordance with claim 11, characterised in that the flushing cistern (86) has a cover plate (88) which is separated from the flushing cistern (86) by an acoustically insulating elongate section (95).

13. Sanitary installation system in accordance with one of the preceding claims, characterised in that the flushing cistern (1) and flushing pipe (8, 96) are secured to a frame (5) by means of the attachment elements (3, 9, 100, 101, 102) which are preferably of acoustically decoupling design, with the acoustic decoupling preferably being partly formed by an acoustically insulating material which sheaths the flushing cistern (1) and the flushing pipe (8, 86) and partly by soft elastic material, in particular rubber material, which is a component of the attachment elements (3, 101).

14. Sanitary installation system in accordance with claim 13, characterised in that a preferably pivotally attached waste-water connection bend (10, 97) is preferably acoustically decouplingly held on the frame (5) and is, for this purpose in particular, surrounded on all sides by sound-insulating material (13, 99) which can be surrounded substantially free of compression by means of a holding clip.

15. Sanitary installation system in accordance with claim 14, characterised in that the waste-water connection bend (10, 97) and the flushing pipe (8, 96) are connected in an acoustically decoupled manner to the frame (5) via a single central attachment unit (9, 100, 101, 102).

16. Sanitary installation system in accordance with claim 15, characterised in that the central attachment unit (100, 101, 102) is directly connected to the frame (5) and has pipe surrounding clips (12, 13) for the flushing pipe (8) and the waste-water connection bend (10) which are so dimensioned that the sound-insulating material (12, 13), which surrounds the flushing pipe (8) and the waste-water connection bend (10) at least in the attachment region, can be surrounded without compression which impairs the acoustically insulating effect, with the relevant pipes being fixable thereby.

17. Sanitary installation system in accordance with one of the preceding claims, characterised in that the acoustically insulating material (11, 12, 13, 19, 40, 48, 60, 87, 98, 99, 130), which surrounds the technical sanitary devices and articles (1, 8, 10, 15, 38, 47, 61, 69, 78, 86) consists, at least regionally, of individual parts which can be put together and which can in particular be connected to one another, in particular by means of interlocking closures.

18. Sanitary installation system in accordance with one of the preceding claims, characterised in that the technical sanitary device is designed as a hanging toilet, as a bidet, as a urinal, as a table with basin or the like, with preferably at least a part of the components of the technical sanitary device, for example a flushing cistern being demountable, and in particular being designed in respect to a carrier frame, so that it can be suspended in place and removed.

19. Sanitary installation system in accordance with one of the preceding claims, characterised in that the acoustically insulating material (11, 12, 13, 19, 40, 48, 60, 87, 98, 99, 130) is provided with a tear-resistant surface which in particular has an integrated reinforcement grid.

## Revendications

1. Système d'installation sanitaire comprenant des équipements et objets de technique sanitaire (1, 8, 10, 15, 38, 47, 61, 69, 78, 86) aptes à être installés à l'aide d'éléments de fixation (3, 41, 49, 63, 67, 71, 79, 134, 135), lesquels équipements et objets sont entourés, au moins dans certaines zones, de matériau insonorisant (11, 12, 13, 19, 40, 48, 60, 87, 98, 99, 130), pour isoler très largement les bruits de fonctionnement et d'actionnement, caractérisé en ce que le matériau insonorisant (11, 12, 13, 19, 40, 48, 60, 87, 98, 99, 130) entourant les équipements de technique sanitaire est formé en poche ou sac pouvant être fermé , des ouvertures (132) étant prévues dans les parois de sac ou de poche pour des éléments d'actionnement (91, 92) et/ou pour les éléments de fixation (3, 41, 49, 63, 67, 71, 79, 134, 135).

2. Système d'installation sanitaire selon la revendication 1, caractérisé en ce que les équipements et objets de technique sanitaire (1, 8, 10, 15, 38, 47, 61, 69, 78, 86) ensemble avec les éléments de fixation (3, 41, 49, 63, 67, 71, 79, 134, 135) et le matériau insonorisant (11, 12, 13, 19, 40, 48, 60, 87, 98, 99, 130) forment un élément à monter en unité compacte , qui par exemple peut être installé sur un mur, devant un mur, dans une cloison et similaires.

3. Système d'installation sanitaire selon l'une des revendications précédentes, caractérisé en ce que les équipements et objets de technique sanitaire sont entourés de tous côtés par le matériau insonorisant (11, 12, 13, 19, 40, 48, 60, 87, 98, 99, 130).

4. Système d'installation sanitaire selon l'une des revendications précédentes, caractérisé en ce que le matériau insonorisant (11, 12, 13, 19, 40, 48, 60, 87, 98, 99, 130) se compose d'une couche intérieure en une mousse à alvéoles fermées, d'une couche de rembourrage de plus faible épaisseur en un matériau fibreux et d'une feuille recouvrant celle-ci du côté extérieur, en particulier d'une feuille de polyéthylène, ainsi que d'une structure réticulée liée à celle-ci en fibres ou fils résistants à la déchirure.

5. Système d'installation sanitaire selon l'une des revendications précédentes, caractérisé en ce que les éléments de fixation (3, 41, 49, 63, 67, 71, 79, 134, 135) au moins en partie sont réalisés sous la forme de dispositifs de suspension, de vissage et/ou de support à découplage acoustique.

6. Système d'installation sanitaire selon l'une des revendications précédentes, caractérisé en ce que l'équipement de technique sanitaire (1, 8, 10, 15, 38, 47, 61, 69, 78, 86) est fixé au moyen des éléments de fixation (3, 41, 49, 63, 67, 71, 79, 134, 135), réalisés de préférence à découplage acoustique, dans un cadre (5) ou un boîtier pouvant par exemple être installé sur un mur.

7. Système d'installation sanitaire selon la revendication 6, caractérisé en ce qu' entre le cadre (5) et l'équipement de technique sanitaire (1) ayant des conduites associées (8, 10), sont prévus d'une part des éléments de fixation (3) écartés mutuellement, réalisés à découplage acoustique, indépendamment du matériau insonorisant et d'autre part des éléments de fixation (9) entourant au moins partiellement le matériau insonorisant (12) , associés aux conduites (8, 10).

8. Système d'installation sanitaire selon l'une des revendications 6 et 7, caractérisé en ce que des éléments de liaison (33, 34, 35) à découplage acoustique sont prévus entre le mur (28) et le cadre (26) ou le boîtier, le cadre (82) et le boîtier étant munis de préférence de barres profilées (79), auxquelles les éléments de fixation sont aptes à être fixés en des positions diverses, en particulier en des positions quelconques.

9. Système d'installation sanitaire selon l'une des revendications 6 à 8, caractérisé en ce que le cadre (26) ou le boîtier dans la zone supérieure est lié au mur (28) en étant suspendu et dans la zone inférieure est en appui sur le mur (28) par un organe d'appui (36, 37) transmettant essentiellement des forces horizontales, au moins un autre support à découplage acoustique étant prévu du côté du fond de préférence entre le cadre (5, 119, 119') et le boîtier.

10. Système d'installation sanitaire selon l'une des revendications précédentes, caractérisé en ce que le matériau insonorisant est façonné par recouvrement et en utilisant des rubans auto-accrochants (131), et que de préférence les équipements et objets de technique sanitaire sont réunis à l'intérieur du matériau insonorisant en forme de sac ou de poche en un bloc de préférence déjà enrobé.

11. Système d'installation sanitaire selon l'une des revendications précédentes, caractérisé en ce que l'équipement de technique sanitaire comprend un réservoir de chasse (1) avec des conduites associées (8, 10), le réservoir de chasse (1) étant disposé de préférence dans une enveloppe de forme adaptée, façonnée en poche et entourant essentiellement sans plis le réservoir de chasse (1) et en ce qu'une conduite de chasse (8) partant du réservoir de chasse (1) est entourée de tous côtés par du matériau insonorisant (12), lequel de préférence possède la même structure que le matériau insonorisant entourant le réservoir de chasse.

12. Système d'installation sanitaire selon la revendication 11, caractérisé en ce que le réservoir de chasse (86) comporte une plaque de recouvrement (88), laquelle est séparée du réservoir de chasse (86) par un profilé insonorisant (95).

13. Système d'installation sanitaire selon l'une des revendications précédentes, caractérisé en ce que le réservoir de chasse (1) et la conduite de chasse (8, 96) sont fixés à un cadre (5) au moyen des éléments de fixation (3, 9, 100, 101, 102) réalisés préférentiellement à découplage acoustique, ledit découplage étant de préférence en partie formé par le matériau insonorisant enveloppant le réservoir de chasse (1) et la conduite de chasse (8, 96) et en partie formé par un matériau élastique mou, en particulier un matériau en caoutchouc, qui est la partie constitutive des éléments de fixation (3, 101).

14. Système d'installation sanitaire selon la revendication 13, caractérisé en ce qu'un coude de raccordement des eaux usées (10, 97), de préférence monté pivotant, est maintenu sur le cadre (5) de préférence avec découplage acoustique et à cet effet est entouré en particulier de tous côtés par du matériau insonorisant (13, 99), lequel est apte à être entouré sensiblement sans compression au moyen d'un collier de maintien.

15. Système d'installation sanitaire selon la revendication 14, caractérisé en ce que le coude de raccordement des eaux usées (10, 97) et la conduite de chasse (8, 96) sont reliés au cadre (5) par une seule unité de fixation centrale (9, 100, 101, 102) à découplage acoustique.

16. Système d'installation sanitaire selon la revendication 15, caractérisé en ce que l'unité de fixation centrale (100, 101, 102) est reliée directement au cadre (5) et comporte des colliers (12, 13) d'entourage de conduite pour la conduite de chasse (8) et le coude de raccordement des eaux usées (10), qui sont dimensionnés de telle sorte que le matériau insonorisant (12, 13) entourant la conduite de chasse (8) et le coude de raccordement (10) des eaux usées au moins dans la zone de fixation puisse être entouré sans compression affaiblissant l'effet d'insonorisation et qu'ainsi les conduites en question puissent être fixées.

17. Système d'installation sanitaire selon l'une des revendications précédentes, caractérisé en ce que le matériau insonorisant (11, 12, 13, 19, 40, 48, 60, 87, 98, 99, 130) entourant au moins dans certaines zones les équipements et objets de technique sanitaire (1, 8, 10, 15, 38, 47, 61, 69, 78, 86) se compose de pièces détachées pouvant être assemblées et de préférence être liées les unes aux autres, en particulier pouvant être liées au moyen de rubans auto-accrochants.

18. Système d'installation sanitaire selon l'une des revendications précédentes, caractérisé en ce que l'équipement de technique sanitaire est formé d'un WC suspendu, bidet, urinoir, lavabo ou similaire, de préférence au moins une partie des pièces constitutives de l'équipement de technique sanitaire, par exemple un réservoir de chasse, étant agencée démontable, en particulier pouvant être accrochée et décrochée relativement à un cadre support.

19. Système d'installation sanitaire selon l'une des revendications précédentes, caractérisé en ce que le matériau insonorisant (11, 12, 13, 19, 40, 48, 60, 87, 98, 99, 130) est muni d'une surface résistant à la déchirure, laquelle comporte en particulier un renforcement en treillis intégré.
